# EUROPÄISCHE PATENTSCHRIFT

(11) **EP 2 148 094 B1**
(45) Veröffentlichungstag und Bekanntmachung des Hinweises auf die Patenterteilung: **19.09.2018**
(21) Anmeldenummer: 09008726.3
(22) Anmeldetag: 03.07.2009
(51) Int. Cl.: F04D 19/04, F04D 29/057

(54) **Vakuumpumpe**
Vacuum pump
Pompe à vide

(30) Priorität: 26.07.2008 DE 102008034948
(43) Veröffentlichungstag der Anmeldung: 27.01.2010
(73) Patentinhaber: PFEIFFER VACUUM GMBH, 35614 Asslar (DE)
(72) Erfinder: Conrad, Armin, 35745 Herborn (DE)
(74) Vertreter: Manitz Finsterwald Patentanwälte PartmbB

(56) Entgegenhaltungen:
- DE-A1- 3 705 912
- DE-A1- 19 756 837
- DE-A1- 19 930 952
- JP-A- 2000 249 093
- US-A- 3 150 822

## Beschreibung

Die Erfindung betrifft eine Vakuumpumpe nach dem Oberbegriff des ersten Anspruchs.

Die Erzeugung von Hochvakuum mit Drücken kleiner als 10⁻⁴ mbar ist heute in vielen Bereichen der Technik von hoher Bedeutung. Zunehmend besteht der Bedarf an kompakten Vakuumpumpen, die solche Drücke erzeugen können. Im Stand der Technik werden jedoch oftmals Pumpstände benutzt. In ihnen sind mehrere einzelne, jeweils an einen Druckbereich angepasste Vakuumpumpen kombiniert. In neuerer Zeit wurden gegen Atmosphäre ausstoßende Vakuumpumpen entwickelt, die mehrere Pumpprinzipien in einer Pumpe vereinen. Beispielsweise schlägt die DE 199 30 952 A1 vor, Pumpstufen nach Bauart von Holweck mit Seitenkanalstufen zu kombinieren. Allerdings ist die vorgeschlagene Bauweise aufgrund der notwendigerweise aufwändigen Konstruktion nur für die Saugvermögensklasse jenseits der 20 m³/h attraktiv.

Der Erfindung liegt daher die Aufgabe zugrunde, eine Vakuumpumpe vorzustellen, die den gesamten Druckbereich von Atmosphäre bis zu Hochvakuum von 10⁻⁴ mbar und kleiner überbrückt. Dabei soll sie möglichst kompakt sein und eine einfache Konstruktion aufweisen.

Diese Aufgabe wird gelöst von einer Vakuumpumpe mit den Merkmalen des ersten Patentanspruchs. Die Ansprüche 2 bis 9 geben vorteilhafte Weiterbildungen an.

Eine einfache Konstruktion wird durch den Einsatz von Gaslagern erzielt. Diese benötigen keine organischen Schmiermittel, so dass ein Schmiermittelkreislauf mit Schmiermittelpumpe entfällt. Zudem kann es keine Kontamination des Rezipienten und des gepumpten Gases geben. Die Gaslager sind verschleißarm, so dass eine lange Lebensdauer mit sehr geringem Wartungsaufwand erreicht wird.

Eine Vakuumpumpe mit Gaslagern nach dem Oberbegriff von Anspruch 1 ist aus der Druckschrift US 3,150,822 bekannt, wobei stets ein Dichtmittel zwischen dem Pumpsystem und den Gaslagern angeordnet ist.

Die Konstruktion nach der Erfindung wird außerdem durch eine günstige Gasführung vereinfacht. Die Gasführung ist günstig, da das Pumpsystem Pumpabschnitte aufweist, die jeweils in Richtung Gaslager pumpen. Auf weitergehende Dichtmittel zwischen Gaslager und Pumpsystem wird erfindungsgemäß verzichtet. Ein weiterer Vorteil der Gasführung ist, dass sich die axialen Kräfte kompensieren, die in jedem Pumpabschnitt durch die Druckdifferenz zwischen jeweiligem Gaseinlass und Gasauslass entstehen. Daher entstehen in der Summe durch das Pumpsystem keine axialen Kräfte auf die Welle. Insgesamt ergibt sich durch Verzicht auf Bauteile und die günstige Gasführung eine sehr kompakt Vakuumpumpe.

Die Gasführung wird in einer Weiterbildung verbessert, indem ein Teil des aus dem Gaslager ausströmenden Betriebsgases und das vom Pumpabschnitt ausgestoßene Gas zusammengeführt und dann dem Pumpenauslass zugeführt werden. Diese Gasführung trägt zum Ziel einer kompakten Vakuumpumpe bei.

In einer anderen Weiterbildung umfasst wenigstens einer der Pumpabschnitte eine Holweckpumpstufe. Holweckpumpstufen weisen spiralförmige Kanäle auf. Diese können in einem Fertigungsschritt gemeinsam mit den für die Gaslager notwendigen Strukturen hergestellt werden. Zudem benötigt eine Holweckpumpstufe nur wenige Bauteile, nämlich die Kanäle auf der Welle und eine diesen gegenüberstehende glatte Zylinderfläche, so dass die Vakuumpumpe nicht nur kostengünstig, sondern auch kompakt ist.

In einer Weiterbildung der Holweckstufe weist diese abschnittsweise zusätzlich zu den Kanälen auf der Welle noch gegenläufige Kanäle am Stator auf. Diese erhöhen das Saugvermögen, insbesondere im Druckbereich nahe Atmosphäre. Es ist dadurch weniger Bauraum für mehr Saugvermögen notwendig, die Vakuumpumpe ist noch kompakter.

Das Saugvermögen kann in einer anderen Weiterbildung dadurch erhöht werden, dass die Vakuumpumpe ein weiteres Pumpsystem aufweist. Vorteilhaft weist dieses eine Holweckpumpstufe auf. Diese ist als eine mit der Welle verbundene Nabe und einem an dieser Nabe angeordneten Zylinder gestaltet.

In einer Weiterbildung wird vorgeschlagen, an den Enden der Welle Notlager anzuordnen. Diese können Gleitlager umfassen. Durch die Notlager wird eine robuste Vakuumpumpe geschaffen, die auch auf die Welle einwirkenden axialen Kräften widerstehen kann.

In einer anderen Weiterbildung ist der Mehrheitsbestandteil der Welle Siliziumcarbid. Dieses Material verbindet Tauglichkeit für die Gaslager mit Beständigkeit in den Anwendungen der Vakuumpumpe.

Anhand eines Ausführungsbeispieles und einer Weiterbildung desselben soll die Erfindung näher erläutert und weitere Vorteile aufgezeigt werden. Es zeigen:
- Fig. 1:: Schnitt durch eine Vakuumpumpe.
- Fig. 2:: Schnitt durch einen Teil der Vakuumpumpe in einer Weiterbildung mit einem weiteren Pumpsystem.

Figur 1 zeigt eine Vakuumpumpe mit einem Gehäuse 1. Dieses weist einen Gaseinlass 7 und einen Gasauslass 8 auf. Innerhalb des Gehäuses ist ein Zylinder 5 angeordnet, in welchem eine Welle 2 drehbar gelagert ist. Die Lagerung erfolgt durch zwei Gaslager.

Das erste Gaslager 30 umfasst eine Gaszufuhr 31, eine wellenseitige Lagerstruktur 32 und einen Lagergasauslass 34. Die wellenseitige Lagerstruktur bildet einen sich in axialer Richtung erstreckenden Lagerabschnitt 33.

Das zweite Gaslager 40 umfasst eine Gaszufuhr 41, eine wellenseitige Lagerstruktur 42 und einen Lagergasauslass 44. Die wellenseitige Lagerstruktur bildet einen sich in axialer Richtung erstreckenden Lagerabschnitt 43.

Die wellenseitigen Lagerstrukturen 32 und 42 umfassen in die Wellenoberfläche eingearbeitete Vertiefungen.

Jeder der Lagergasauslässe 34 und 44 ist im gezeigten Beispiel mit zwei Öffnungen versehen, von sich denen jeweils eine an einem Ende des jeweiligen Lagerabschnitts befindet. Es ist jeweils eine Gaszufuhr 31 und 41 gezeigt, in der Regel ist eine Mehrzahl solcher Zufuhren in jedem der Gaslager über den Wellenumfang verteilt. Der Zylinder 5 bildet den Stator beider Gaslager, so dass sich jeweils zwischen den lagerseitigen Lagerstrukturen 32 und 42 und dem Zylinder ein Gasfilm ausbildet, durch den die Welle getragen wird. Das notwendige Lagergas kann von einem Kompressor 11 erzeugt werden, oder - wenn es die Lagerbelastung zulässt - direkt von der Atmopshäre genommen werden. In letzterem Fall sind die Gaszuführungen 31 und 41 direkt mit der Atmosphäre verbunden. Weiterhin alternativ kann Druckluft aus einer am Aufstellort vorhanden Druckluftleitung benutzt werden.

Die Welle weist an ihrem Ende einen Wellenzapfen 29 auf, auf welchem Permanentmagnete 9 angebracht sind. Diese Permanentmagnete bilden den Motorrotor und wirken mit elektrischen Spulen 10 zusammen, um eine schnelle Drehung der Welle um ihre Längsachse zu erzeugen. Die elektrischen Spulen bilden den Motorstator. Motorotor und Motorstator sind derart gestaltet, dass sie eine Stabilisierung der Welle in Richtung ihrer Längsachse bewirken. Dies gelingt beispielsweise durch die Anziehungskräfte des Statoreisenpakets auf die Permanentmagnete. Am Wellenende sind Notlager vorgesehen. Im gezeigten Beispiel sind diese als Gleitlager 14 ausgebildet, welche wellenseitig eine ballige Fläche und gehäuseseitig eine tribologisch geeignete Gegenfläche umfassen. Sollten große axiale Kräfte zu erwarten sein, können zur zusätzlichen Stabilisierung in dieser Richtung Permanentmagnetringe vorgesehen sein, und zwar ein wellenseitiger Lagerring 26 und statorseitiger Lagerring 27. Beide zusammen bilden ein axiales Permanentmagnetlager 25.

In einem Elektronikgehäuse 21 ist die Elektronik 20 untergebracht. Diese bestromt die elektrischen Spulen. Sollte ein Kompressor 11 zur Erzeugung des Lagergases verwendet werden, ist er durch eine Kompressorsteuerleitung 22 mit der Elektronik 20 verbunden und wird durch diese gesteuert, insbesondere seine Parameter Einschalten, Ausschalten, Druckniveau und Fördermenge.

Auf der Welle ist zwischen den Lagerabschnitten 33 und 43 das Pumpsystem 6 angeordnet. Es ist zweiflutig gestaltet und weist daher einen ersten Pumpabschnitt 61 und einen zweiten Pumpabschnitt 62 auf. Jeder der Pumpabschnitte beginnt im Bereich des Gaseinlasses 7 und verdichtet Gas in Richtung des ihm benachbarten Gaslagers; dies ist durch die geraden Pfeile dargestellt. Aus den Lagerabschnitten tritt wenigstens ein Teil des Lagergas in Richtung Pumpsystem aus. Dieses wird an der Stelle 13 zwischen erstem Gaslager und erstem Pumpabschnitt 61 bzw. 13' zwischen zweitem Gaslager und zweitem Pumpabschnitt 62 zusammengeführt und gemeinsam dem Pumpauslass zugeführt. Dadurch wird ein sehr kompakter Aufbau durch eine einfach Gasführung erreicht.

Beide Pumpabschnitte erreichen das gleiche Druckverhältnis zwischen ihrem Einlass und ihrem Auslass. Vorteilhaft ist es, in den Pumpabschnitten Holweckstrukturen zu schaffen. Hierzu sind spiralförmig um die Welle umlaufende Kanäle 63 in die Wellenoberfläche eingebracht, die mit der als Pumpstator wirkenden Innenfläche des Zylinders 5 zusammenwirken. Ist diese Innenfläche glatt, entsteht eine Pumpe mit dem Wirkprinzip nach Holweck. Diese ist nicht nur vakuumtechnisch für den Druckbereich günstig, sondern lässt sich vorteilhaft in einem Arbeitsgang mit den wellenseitigen Lagerstrukturen herstellen. In einer Weiterbildung sind auf der Innenseite des Zylinders 5 Kanäle 64 vorgesehen. Diese erstrecken sich über einen Teil der axialen Länge der Pumpabschnitte 33 und 43, vorzugsweise im jeweils dem Gaslager benachbarten Teil. Die Kanäle sind gegenläufig zu den Kanälen 63 des Rotors gestaltet. Durch diese statorseitigen Kanäle wird das Saugvermögen erhöht.

Die Welle 2 ist zumindest im Bereich der Lagerabschnitte 33 und 43 und Pumpabschnitte 61 und 62 einteilig ausgeführt. Der Zylinder erstreckt sich mindestens einteilig über die vorgenannten Abschnitte 33, 43, 61 und 62. Hierdurch fluchten die Lagerpunkte, so dass äußerst geringe Spalte in den Lagern und im Pumpsystem erreicht werden können. Dies verbessert die Leistungsdaten dieser Komponenten, so dass die notwendige Baulänge verringert wird, die Vakuumpumpe wird somit nochmals kompakter.

Da diese Vakuumpumpe nur dynamisch dicht ist, im augeschalteten Zustand jedoch Gas hindurchlassen kann, ist der Einsatz eines Sicherheitsventils 12 vorteilhaft. Dieses ist vorzugsweise im Gaseinlass der Vakuumpumpe angeordnet und steht mit der Elektronik 20 über eine Ventilsteuerleitung 23 in Verbindung. Diese schaltet dann den Öffnungszustand des Sicherheitsventils.

Figur 2 zeigt den in Figur 1 mit dem Kasten K bezeichneten Teil der Vakuumpumpe in einer Weiterbildung. Gegenüber dem Ausführungsbeispiel gemäß Figur 1 wurde dem Pumpsystem 6 ein weiteres Pumpsystem 100 vorgeschaltet. Im Gehäuse 1 der Vakuumpumpe ist daher ein Holweckstator 103 vorgesehen. Dieser wiest einen gewindeartig auf seiner zylinderischen Innenfläche umlaufenden Kanal, dessen Gänge durch einen Steg 105 voneinander getrennt sind. Mit diesem Kanal wirkt ein glatter Zylinder 102 pumpaktiv zusammen, welcher mit einer Nabe 101 verbunden ist. Vorteilhaft ist der Zylinder aus einem leichten Material hergestellt, insbesondere aus faserverstärktem Kohlenstoff. Die Nabe ist an einem Ende der Welle befestigt, so dass Nabe und Zylinder die Drehzahl der Welle annehmen. Weiterhin benötigt werden das Gleitlager 14 und der Gaseinlass 7. Von Vorteil ist auch in dieser Weiterbildung das Sicherheitsventil 12. Gas tritt durch den Gaseinlass entlang des ersten Pfeiles in das weitere Pumpsystem 100 ein und wird dort von den zusammenwirkenden Teilen Holweckstator und Zylinder verdichtet. Anschließend gelangt das Gas in das erste Pumpsystem (siehe weiteren Pfeil) und wird dort weiterverdichtet. Das erste Pumpsystem ist nur ausschnittsweise in Form des Pumpabschnittes 62 zu sehen. Ebenfalls zu sehen ist die wellenseitige Lagerstruktur 42 des zweiten Gaslagers. Aus diesem tritt in Richtung Nabe Lagergas mit Atmosphärendruck aus. Dieses darf nicht an der Innenseite des Zylinders 102 entlang zum Eingang des ersten Pumpsystem gelangen. Daher ist zwischen Lagerstruktur 42 und Nabe ein Dichtungsabschnitt 106 vorgesehen. Dieser ist vorteilhaft so gestaltet, dass auf der Welle eine Pumpstruktur wie im ersten Pumpsystem angeordnet ist, welche mit dem Zylinder 5 zusammenwirkt und einen Druckunterschied erzeugt. Die pumpaktiven Strukturen des Dichtungsabschnitts sind so gestaltet, dass das Druckverhältnis zwischen der der Lagerstruktur 42 Seite und der der Nabe 101 zugewandten Seite dem Druckverhältnis entspricht, dass der Pumpabschnitt 62 erzeugt. Das Saugvermögen kann jedoch wesentlich kleiner sein, da weniger Lagergas anfällt als durch den Gaseinlass 7 eintritt. Das weitere Pumpsystem 100 kann zweiflutig gestaltet sein.

## Patentansprüche

1. Vakuumpumpe mit einer Welle (2), einem ersten und einem zweiten Radiallager und einem Pumpsystem (6), wobei die Radiallager dynamische Gaslager (30, 40) umfassen und das Pumpsystem (6) zwischen den Gaslagern (30, 40) angeordnet ist und zwei Pumpabschnitte (61, 62) aufweist, die so gestaltet sind, dass sie jeweils in Richtung eines der Gaslager fördern,
**dadurch gekennzeichnet, dass**
zwischen dem Pumpsystem (6) und den Gaslagern (30, 40) jeweils keine Dichtmittel vorgesehen sind.

2. Vakuumpumpe nach Anspruch 1, **dadurch gekennzeichnet, dass** jeweils ein Pumpabschnitt (61, 62) und ein Gaslager (30, 40) derart angeordnet sind, dass wenigstens ein Teil des Betriebsgases des Gaslagers und das vom Pumpabschnitt ausgestoßene Gas an einer Stelle zusammengeführt (13, 13') und einem Pumpenauslass (8) zugeführt werden.

3. Vakuumpumpe nach Anspruch 1 oder 2, **dadurch gekennzeichnet, dass** wenigstens einer der Pumpabschnitte (61, 62) eine Holweckpumpstufe umfasst.

4. Vakuumpumpe nach Anspruch 3, **dadurch gekennzeichnet, dass** wenigstens abschnittweise Rotor und Stator der Holweckstufe gegenläufige Kanäle (63, 64) aufweisen.

5. Vakuumpumpe nach einem der vorhergehenden Ansprüche, **dadurch gekennzeichnet, dass** sie ein weiteres Pumpsystem (100) aufweist.

6. Vakuumpumpe nach Anspruch 5, **dadurch gekennzeichnet, dass** das weitere Pumpsystem eine mit einem der Wellenenden verbundende Nabe (101) und einen mit dieser Nabe verbundenen Zylinder (102) umfasst.

7. Vakuumpumpe nach einem der vorhergehenden Ansprüche, **dadurch gekennzeichnet, dass** an einem Wellenende ein Notlager angeordnet ist.

8. Vakuumpumpe nach Anspruch 7, **dadurch gekennzeichnet, dass** das Notlager ein Gleitlager (14) umfasst.

9. Vakuumpumpe nach einem vorhergehenden Ansprüche, **dadurch gekennzeichnet, dass** das Material der Welle (2) mehrheitlich aus Siliziumcarbid besteht.

## Claims

1. A vacuum pump comprising a shaft (2), a first and a second radial bearing and a pump system (6), wherein the radial bearings comprise dynamic gas bearings (30, 40) and wherein the pump system (6) is arranged between the gas bearings (30, 40) and has two pump sections (61, 62) which are designed such that they each convey in the direction of one of the gas bearings,
**characterized in that**
no sealant is provided between the pump system (6) and the gas bearings (30, 40) respectively.

2. A vacuum pump in accordance with claim 1, **characterized in that** a pump section (61, 62) and a gas bearing (30, 40) are respectively arranged such that at least some of the operating gas of the gas bearing and the gas expelled by the pump section are combined (13, 13') at a point and are supplied to a pump outlet (8).

3. A vacuum pump in accordance with claim 1 or claim 2, **characterized in that** at least one of the pump sections (61, 62) comprises a Holweck pump stage.

4. A vacuum pump in accordance with claim 3, **characterized in that** a rotor and a stator of the Holweck stage at least sectionally have passages (63, 64) in opposite senses.

5. A vacuum pump in accordance with any one of the preceding claims, **characterized in that** it has a further pump system (100).

6. A vacuum pump in accordance with claim 5, **characterized in that** the further pump system comprises a hub (101) connected to one of the shaft ends and a cylinder (102) connected to this hub.

7. A vacuum pump in accordance with any one of the preceding claims, **characterized in that** an emergency bearing is arranged at a shaft end.

8. A vacuum pump in accordance with claim 7, **characterized in that** the emergency bearing comprises a slide bearing (14).

9. A vacuum pump in accordance with any one of the preceding claims, **characterized in that** the material of the shaft (2) predominantly comprises silicon carbide.

## Revendications

1. Pompe à vide comportant un arbre (2), un premier et un second palier radial et un système de pompage (6), les paliers radiaux comprenant des paliers à gaz dynamiques (30, 40) et le système de pompage (6) étant agencé entre les paliers à gaz (30, 40) et comprenant deux portions de pompage (61, 62) conçues de manière à convoyer chacune en direction de l'un des paliers à gaz,
**caractérisée en ce que**
aucun moyen d'étanchéité n'est prévu respectivement entre le système de pompage (6) et les paliers à gaz (30, 40).

2. Pompe à vide selon la revendication 1,
**caractérisée en ce que**
respectivement une portion de pompage (61, 62) et un palier à gaz (30, 40) sont agencés de telle sorte qu'une partie au moins du gaz de fonctionnement du palier à gaz et le gaz expulsé par la portion de pompage sont réunis à un emplacement (13, 13') et amenés à une sortie de pompe (8).

3. Pompe à vide selon la revendication 1 ou 2,
**caractérisée en ce que**
l'une au moins des portions de pompage (61, 62) comprend un étage de pompage de Holweck.

4. Pompe à vide selon la revendication 3,
**caractérisée en ce que**
le rotor et le stator de l'étage de Holweck comprennent au moins localement des canaux (63, 64) de sens contraires.

5. Pompe à vide selon l'une des revendications précédentes,
**caractérisée en ce que**
elle comprend un autre système de pompage (100).

6. Pompe à vide selon la revendication 5,
**caractérisée en ce que**
l'autre système de pompage comprend un moyeu (101) relié à l'une des extrémités d'arbre et un cylindre (102) relié à ce moyeu.

7. Pompe à vide selon l'une des revendications précédentes,
**caractérisée en ce que**
un palier de secours est agencé à une extrémité d'arbre.

8. Pompe à vide selon la revendication 7,
**caractérisée en ce que**
le palier de secours comprend un palier lisse (14).

9. Pompe à vide selon l'une des revendications précédentes,
**caractérisée en ce que**
le matériau de l'arbre (2) est majoritairement en carbure de silicium.
